# EUROPÄISCHE PATENTSCHRIFT

(11) **EP 0 465 474 B1**
(45) Veröffentlichungstag und Bekanntmachung des Hinweises auf die Patenterteilung: **01.09.1993**
(21) Anmeldenummer: 90903351.6
(22) Anmeldetag: 18.01.1990
(51) Int. Cl.: F04B 15/02, F04B 9/10

(54) **STEUERUNGSANORDNUNG FÜR EINE ZWEIZYLINDER-DICKSTOFFPUMPE**
CONTROL ARRANGEMENT FOR A TWO-CYLINDER PUMP FOR THICK MATERIALS
AGENCEMENT DE COMMANDE DE POMPES A LIQUIDES EPAIS A DEUX CYLINDRES

(30) Priorität: 29.03.1989 DE 3910120
(43) Veröffentlichungstag der Anmeldung: 15.01.1992
(73) Patentinhaber: PUTZMEISTER-WERK MASCHINENFABRIK GMBH, 72631 Aichtal (DE)
(72) Erfinder: BENCKERT, Hartmut, D-7022 Leinfelden-Echterdingen (DE)
(74) Vertreter: Wolf, Eckhard, Dr.-Ing.
(86) Internationale Anmeldenummer: EP9000099
(87) Internationale Veröffentlichungsnummer: WO9011449

(56) Entgegenhaltungen:
- WO-A-89/11037
- DE-A- 3 243 738

## Beschreibung

Die Erfindung betrifft eine Steuerungsanordnung für eine Zweizylinder-Dickstoffpumpe mit mindestens einer durch ein Vorgabesignal in ihrer Fördermenge einstellbaren Hydropumpe, mit zwei mit einem Materialaufgabebehälter kommunizierenden, mittels durch die Hydropumpe gesteuerter Antriebszylinder im Gegentakt betätigbaren Förderzylindern, mit einer die Förderzylinder abwechselnd mit dem Materialaufgabebehälter und einer Förderleitung verbindenden, durch einen hydraulischen Umsteuermechanismus betätigbaren, vorzugsweise als Rohrweiche ausgebildeten Lenkanordnung für den Materialfluß, mit einer auf das Ende eines jeden Druckhubs der Antriebs- und/ oder Förderzylinder ansprechenden Abtasteinrichtung, an deren Ausgang ein einen Umsteuervorgang der Lenkanordnung auslösendes Endlagensignal zu abgreifbar ist, und mit einem ausgangsseitig mit einem Fördermengenregler der Hydropumpe verbundenen Schaltelement, das einen mit den Endlagensignalen oder mit aus den Endlagensignalen durch Signalumformung abgeleiteten Steuersignalen beaufschlagten Steuereingang sowie mindestens zwei durch den Signalpegel am Steuereingang einstellbare Schaltstellungen zur Durchsteuerung unterschiedlicher Vorgabesignale auf den Fördermengenregler aufweist.

Bei einer bekannten Steuerungsanordnung dieser Art (DE-A-3 243 738), ist ein ausgangseitig mit dem Fördermengenregler der Hydropumpe verbundenes Schaltelement vorgesehen, das nach Umkehr der Hubrichtung in den Antriebs- und Förderzylindern die Hydropumpe auf maximale Fördermenge durchsteuert. Dadurch soll die bei der Umsteuerung der Rohrweiche entstehende Förderlücke ausgefüllt und ein weitgehend gleichmäßiger Fördergutstrom am Ende der Förderleitung erzielt werden. Bei der bekannten Anordnung wird als nachteilig angesehen, daß die Umsteuerung der Rohrweiche gleichzeitig mit der Hubumkehr in den Förderzylindern über einen von der Hydropumpe unabhängig betätigbaren Umsteuermechanismus ausgelöst wird. Dazu ist eine zusätzliche Hydraulikpumpe erforderlich. Entsprechendes wurde auch bereits in der prioritätsälteren, unveröffentlichten WO 89/11037 vorgeschlagen.

Ausgehend hiervon liegt der Erfindung die Aufgabe zugrunde, eine Steuerungsanordnung für Zweizylinder-Dickstoffpumpen zu schaffen, mit der in einer Einkreisanordnung das Fördervolumen der Hydropumpe im Verlauf eines Förder- und Umschaltzyklus an die augenblicklichen Anforderungen optimal angepaßt werden kann.

Die erfinderische Lösung geht von der Erkenntnis aus, daß während der Umschaltzeit der Lenkanordnung eine von der Ölmenge für den Förderhub unabhängige Ölmenge benötigt wird. Für Einkreis-Anordnungen besteht also ein Bedürfnis nach einer Anpassung des Fördervolumens der Hydropumpe an den jeweiligen Betriebszustand. Um dies zu erreichen, wird gemäß der Erfindung vorgeschlagen, daß die Antriebszylinder und der hydraulische Umsteuermechanismus der Lenkanordnung über eine Folgesteuerung abwechselnd mit Drucköl aus der gleichen Hydropumpe betätigbar sind, und daß der Fördermengenregler der Hydropumpe wahrend der Hubphase der Antriebszylinder und des Umsteuervorgangs des Umsteuermechanismus mit voneinander unabhängigen Vorgabesignalen beaufschlagt wird, wobei die Hubumkehr in den Antriebszylindern am Ende eines jeden Umsteuervorgangs der Lenkanordnung ausgelöst wird.

Gemäß einer bevorzugten Ausgestaltung der Erfindung können die Vorgabesignale eine nach Maßgabe der Schaltstellung des Schaltelements auswählbare funktionelle Abhängigkeit von Betriebsparametern der Zweizylinder-Dickstoffpumpe, insbesondere der Hydropumpe aufweisen Beispielsweise können die Vorgabesignale in Abhängigkeit von einem vorgegebenen maximalen Förderdruck oder in Abhängigkeit von einem vorgegebenen Maximalwert des Produkts aus Fördermenge und Förderdruck der Hydropumpe variiert werden.

Gemäß einer bevorzugten Ausgestaltung der Erfindung ist vor dem Steuereingang des Schaltelements ein eingangsseitig mit dem im wesentlichen ein Rechtecksignal bildenden Endlagensignal beaufschlagbarer Signalumformer angeordnet, dessen Ausgangssignal eine gegenüber dem Eingangssignal einstellbar nacheilende Rückflanke aufweist. Damit soll erreicht werden, daß nach der Umsteuerung der Rohrweiche und der darauf folgenden Umsteuerung der Förderrichtung in den Förderzylindern die Hydropumpe zunächst mit vorgegebener Fördermenge auf die anzuschiebende Dickstoffsäule einwirkt, was zu einer vorgegebenen Beschleunigung der Säule und zu einer Vorverdichtung des darin befindlichen Materials führt. Andererseits fallen die Ein- und Ausgangssignale des Signalumformers in ihren Vorderflanken zeitlich im wesentlichen zusammen, so daß unmittelbar nach Beendigung eines jeden Druckhubs die Rohrweiche weitgehend verzögerungsfrei umgesteuert wird.

Vorteilhafterweise weist der Signalumformer ein auf die Rückflanke des Endlagensignals ansprechendes Zeitverzögerungsglied vorzugsweise mit einstellbarer Verzögerungszeit auf. Der beispielsweise hydraulisch ausgebildete Signalumformer kann dabei eine einstellbare Drossel und ein zur Drossel parallel geschaltetes, von der Abtasteinrichtung zum Steuereingang hin öffnendes Rückschlagventil aufweisen. Im Falle eines elektrischen Signalumformers kann eine auf die Rückflanke des elektrischen Endlagensignals ansprechende Zeitverzögerungsschaltung vorgesehen werden, die beispielsweise einen einstellbaren Digitalzähler oder ein einstellbares RC-Glied als Zeitverzögerungsglied aufweist.

Gemäß einer weiteren bevorzugten Ausgestaltung der Erfindung ist das Schaltelement als Wegeventil ausgebildet, das ein elektrisch, hydraulisch oder pneumatisch betätigbares Vorsteuerventil als Steuereingang, mindestens zwei auf unterschiedliche Drücke einstellbare Auswahlanschlüsse und einen mit dem Regler für die Hydropumpe verbundenen, wahlweise mit einem der Auswahlanschlüsse verbindbaren Arbeitsanschluß aufweist. Zweckmäßig ist dabei mindestens einer der Auswahlanschlüsse mit einem variabel einstellbaren Vorgabesignal beaufschlagbar.

Gemäß einer weiteren bevorzugten Ausgestaltung der Erfindung ist das Wegeventil zwischen mindestens zwei auf der Seite der Auswahlanschlüsse angeordneten, mit Drosseln, Druckhalteventilen und/oder Druckbegrenzungsventilen bestückten Steuersträngen umsteuerbar. Insbesondere kann das Wegeventil zwischen mindestens zwei auf der Seite der Auswahlanschlüsse angeordneten Parallelsträngen einer Drosselkette umgesteuert werden, wobei in mindestens einem der Parallelstränge eine Einstelldrossel angeordnet ist. Die Steuerstränge bzw. Drosselketten können vorzugsweise über eine Hilfspumpe mit einem vorgegebenen Steuerdruck beaufschlagt werden. Weiter können über das Schaltelement im Zuge des durch die Endlagensignale ausgelösten Umsteuervorgangs weitere Schaltfunktionen ausgelöst werden. So können beispielsweise nach Maßgabe der Schaltstellung des Schaltelements den jeweiligen Bedürfnissen angepaßte Hochdruckbegrenzungen oder Drehmomentbegrenzungen durch entsprechende Beeinflussung der Vorgabesignale vorgenommen werden.

Im folgenden wird die Erfindung anhand einiger in der Zeichnung in schematischer Weise dargestellter Ausführungsbeispiele näher erläutert. Es zeigen
Fig. 1 einen Schaltplan einer Steuerungsanordnung für eine Zweizylinder-Dickstoffpumpe mit einer Freifluß-Folgesteuerung von Antriebszylindern und Rohrweichenzylindern in Einkreisanordnung;
Fig. 2 ein Schaltelement zur Fördermengensteuerung mit elektrischem Zeitverzögerungsglied;
Fig. 3 ein Schaltelement zur Fördermengensteuerung mit hydraulischem Zeitverzögerungsglied;
Fig. 4 einen Schaltplan einer Steuerungsanordnung entsprechend Fig. 1 mit zusätzlichen Schaltfunktionen.

Die Dickstoffpumpe besteht im wesentlichen aus zwei Förderzylindern 1,1', deren stirnseitige Öffnungen 2,2' in einen nicht dargestellten Materialaufgabebehälter münden und abwechselnd während des Druckhubs über eine Rohrweiche mit einer Förderleitung 4 verbindbar sind. Die Förderzylinder 1,1' werden über hydraulische Antriebszylinder 5,5' und die im gezeigten Ausführungsbeispiel als Schrägscheiben-Axialkolbenpumpe ausgebildete Reversier-Hydropumpe 6 im Gegentakt angetrieben. Zu diesem Zweck sind die Förderkolben 7,7' mit den Kolben 8,8' der Antriebszylinder 5,5' über eine gemeinsame Kolbenstange 9,9' verbunden. Zwischen den Förderzylindern 1,1' und den Antriebszylindern 5,5' befindet sich ein Wasserkasten 10, durch den die Kolbenstangen 9,9' hindurchgreifen.

Die Antriebszylinder 5,5' werden im gezeigten Ausführungsbeispiel bodenseitig über die Druckleitungen 11,11' des Hauptkreislaufs mit Hilfe der Reversierpumpe 6 mit Drucköl beaufschlagt und sind an ihrem stangenseitigen Ende über eine Querleitung 12 hydraulisch miteinander verbunden. Zum Zwecke der Hubkorrektur ist an den beiden Enden des Antriebszylinders 5' je eine den betreffenden Antriebskolben 8' in dessen Endstellungen überbrückende, ein Rückschlagventil 13 enthaltende Druckausgleichsleitung 14 angeordnet.

Die Bewegungsrichtung der Antriebskolben 8,8' und damit der Förderkolben 7,7' wird dadurch umgekehrt, daß die Schrägscheibe 15 der Reversierpumpe 6 ausgelöst durch ein Umsteuerorgan durch die Null-Lage hindurchschwenkt und damit die Förderrichtung des Drucköls in den Leitungen 11,11' des Hauptkreislaufs im Freifluß wechselt. Die Fördermenge der Reversierpumpe 6 wird bei vorgegebener Antriebsdrehzahl durch den Schwenkwinkel der Schrägscheibe 15 bestimmt. Der Schrägscheibenwinkel und damit die Fördermenge ist proportional zu einem Steuerdruck pₛ verstellbar, der über die Leitungen 16, 17 und 17' und das im betreffenden Leitungsweg befindliche Umsteuerventil 20 den Stellzylinder 18 betätigt. Der Steuerdruck pₛ wird nach Maßgabe der Schaltzustände der Dickstoffpumpe mit den weiter unten erläuterten Mitteln variiert. Zur Einstellung des Hochdruck- und Niederdruckniveaus im Hauptkreislauf sind Druckregler 70 und 71 vorgesehen, deren Steuereingänge über ein Wechselventil 72 bzw. ein Wegeventil 73 mit der jeweils Hochdruck- bzw. Niederdruck führenden Leitung 11,11' des Hauptkreislaufes verbindbar sind.

Die Umschaltung der Rohrweiche 3 erfolgt über die vorzugsweise als Plungerzylinder ausgebildeten Hydrozylinder 21,21', die über die vom Hauptkreislauf abgezweigten Leitungen 22,22', das Umsteuerventil 30 und die Druckleitungen 23,23' direkt mit dem von der Reversierpumpe 6 geförderten Drucköl beaufschlagt werden. Die Vorsteuerung des Umsteuerventils 30 erfolgt bei dem gezeigten Ausführungsbeispiel hydraulisch über die Leitungen 24,24', die über die Wegeventile 21 und 40 mit dem Steuerdruck einer gemeinsam mit der Reversierpumpe 6 angetriebenen Hilfspumpe 25 beaufschlagbar sind. Die Hilfspumpe 25 lädt auch den geschlossenen Hauptkreis über die Rückschlagventile 75,75' auf und ist abgesichert durch das Druckbegrenzungsventil 74. Das Wegeventil 31 ist über die elektrisch oder gegebenenfalls auch hydraulisch abgegriffenen Endlagensignale x bzw. xx des Antriebszylinders 5 betätigbar, während das Wegeventil 40 nach Maßgabe des in den zum Stellzylinder 18 führenden Steuerleitungen 17,17' herrschenden Druckes umsteuerbar ist. Die Betätigung des die Förderrichtung der Reversierpumpe 6 bestimmenden Hauptsteuerventils 20 erfolgt über Endlagensignale der Rohrweichenzylinder 21,21', die über die Hydraulikleitungen 26,26' und/oder über elektrische Signalgeber y abgreifbar sind.

Der Steuerdruck pₛ, mit dem der Fördermengenregler 18 der Hydropumpe 6 angesteuert wird, wird nach Maßgabe der Schaltzustände der Dickstoffpumpe automatisch durch eine im gezeigten Ausführungsbeispiel als Drosselkette ausgebildete Schaltungsanordnung über ein Wegeventil 61 (Fig. 1 und 2) bzw. 60 (Fig. 3) eingestellt. Die Drosselkette wird auf der Seite der Vordrossel 69 über die Hilfspumpe 25 mit Niederdruck ND beaufschlagt und ist auf der Seite der in Parallelsträngen angeordneten Verstelldrosseln 65 und 125 mit dem Tank 100 verbunden. Wird die Druckölströmung an der Drossel 125 unterbrochen, so wird wegen des fehlenden Druckabfalls an der Drossel 69 der volle Niederdruck ND als Steuerdruck pₛ abgegriffen, so daß die Hauptpumpe 6 über den Regler 18 auf den vollen Schwenkwinkel durchgesteuert wird. Während des Förderhubs befindet sich das Wegeventil 61 (bzw. 60) in seiner federzentrierten Stellung, in der der Durchgang zur Verstelldrossel 125 geöffnet ist und das Drucköl von der Festdrossel 69 über die Verstelldrossel 125 in Richtung Tank abfließt. Dadurch ergibt sich ein Druckgefälle, aufgrund dessen der Steuerdruck pₛ sich auf einen Wert (Regelvorgabe p₁) einstellt, der kleiner als der Niederdruck ND ist. Die Hauptpumpe 6 wird dementsprechend über den Regler 18 auf einen neuen, zum Steuerdruck pₛ proportionalen Schwenkwinkel eingeregelt, der der gewünschten Fördermenge in der Hubphase entspricht. Am Ende eines jeden Förderhubs wird über eine elektrische oder hydraulische Abtasteinrichtung im Bereich des Antriebszylinders 5 jeweils ein Endlagensignal x bzw. xx abgegriffen und über einen elektrischen oder hydraulischen Signalumformer 63 bzw. 62 auf den elektromagnetischen bzw. hydraulischen Vorsteuereingang des Wegeventils 61 bzw. 60 gelegt. Dadurch wird nun der Steuerdruck pₛ = p₂ durch die Drosselkette zwischen der Vordrossel 69 und der Verstelldrossel 65 (Regelvorgabe p₂) eingestellt. Während der Umsteuerphase der Rohrweiche wird also ein neuer, je nach Anforderungen höherer oder niedrigerer Steuerdruck pₛ zur Ansteuerung des Fördermengenreglers 18 eingestellt. Während die Vorderflanke des am Antriebszylinder 5 abgegriffenen Endlagensignals x bzw. xx nahezu ohne zeitliche Verzögerung zur Umsteuerung des Wegeventils 61 bzw. 60 führt (im hydraulischen Fall gemäß Fig. 3 wird dies durch das Rückschlagventil 64 gewährleistet), tritt am Ende der Umschaltphase und damit zu Beginn des neuen Förderhubs über das Verzögerungsglied 63 bzw. 62 eine Verzögerung der Umschaltung des Wegeventils 61 bzw. 60 ein (im Falle der Fig. 3 verursacht durch die Verstelldrossel 66). Dadurch wird erreicht, daß nach der Umsteuerung der Rohrweiche 3 und der darauf folgenden Umsteuerung der Förderrichtung in den Förderzylindern 5,5', die Reversierpumpe 6 im Hauptkreislauf zunächst mit der zuvor eingestellten Fördermenge auf die anzuschiebende Dickstoffsäule einwirkt, was z.B. bei einer zuvor höher eingestellten Fördermenge zu einer kurzzeitigen Beschleunigung der Dickstoffsäule und zu einer Vorverdichtung des darin befindlichen Materials führt. Auf der Seite der Einstelldrossel 65 der Drosselkette ist ferner ein Hochdruck-Begrenzungsventil 82 angeordnet, das eine Verstellung des maximalen Hochdrucks während der Umschaltphase mit Zeitverzögerung ermöglicht. Im Hochdruckfall senkt das Begrenzungsventil 82 den Steuerdruck zwischen der Drossel 69 und der Verstelldrossel 65 ab, so daß die Hauptpumpe 6 auf eine entsprechend niedrigere Fördermenge, insbesondere auf die Fördermenge 0 zurückgeschwenkt werden kann. In einem weiteren Strang der Drosselkette befindet sich ein extern ansteuerbares Umschaltventil 68, das in der federzentrierten Stellung gesperrt ist und in der durchgeschalteten Stellung hinter der Drossel 69 einen unmittelbaren Abfluß zum Tank bildet, so daß über den Steuerdruck pₛ = 0 die Hydropumpe 6 auf Fördermenge 0 geschaltet werden kann.

Die gezeigte Schaltungsanordnung führt zu einer Folgesteuerung der Antriebszylinder 5,5' und der Rohrweichenzylinder 21,21', die wie folgt funktioniert:

Wenn im Zuge eines Fördervorgangs beispielsweise die stangenseitige Endlage des Antriebskolbens 8 im Antriebszylinder 5 erreicht wird, wird über das elektrisch abgegriffene Endlagensignal x eine Umsteuerung des Wegeventils 31 und des Wegeventils 61 (bzw. 60) ausgelöst. Dadurch wird das Umsteuerventil 30 unter Auslösung eines Umsteuervorgangs an den Rohrweichenzylindern 21,21' umgesteuert, wobei die Förderrichtung der Reversierpumpe 6 zunächst noch erhalten bleibt und die Antriebskolben 8,8' über das Drucköl in der Leitung 11 in ihrer jeweiligen Endlage gehalten werden. Wenn die Rohrweiche 3 ihre Endlage erreicht hat, wird über das entsprechende Endlagensignal das Ventil 20 umgesteuert. Dadurch wechselt die Vorsteuerung am Stellzylinder 18, so daß die Schrägscheibe 15 der Reversierpumpe 6 unter Umkehrung der Förderrichtung durchschwenkt. Da das Wegeventil 61 (bzw. 60) über das Verzögerungsglied 63 (bzw. 62) zeitverzögert umgeschaltet wird, wird die Fördermenge der Hydropumpe 6 zunächst durch die Drosselkette 69,65 bestimmt (Regelvorgabe p₂) und erst nach Ablauf der Verzögerungszeit auf den durch die Drosselkette 69, 125 definierten Wert (Regelvorgabe p₁) umgeschaltet. Das Umsteuersignal wird parallel dazu zwischen dem Ventil 20 und dem Stellzylinder 18 abgegriffen und auf die Vorsteuerung des Ventils 40 geschaltet. Das Ventil 40 wechselt damit seine Lage und sorgt so dafür, daß die Rohrweichenzylinder 21,21' die zuvor eingenommene Endstellung trotz der Förderrichtungsumkehr der Reversierpumpe 6 beibehalten. Mittels des dem Umsteuerventil 20 vorgeschalteten Rückförderventils 32 in den Steuerleitungen 26,26' können bei Bedarf die Antriebszylinder 5,5' in entgegengesetzter Weise beaufschlagt werden, so daß Material aus der Förderleitung in den Materialaufgabebehälter zurückgefördert wird.

Bei dem Ausführungsbeispiel nach Fig. 1 ist in der federzentrierten Stellung des Wegeventils 61 allein das Hochdruckbegrenzungsventil 70 wirksam, während in der durchgeschalteten Stellung des Ventils 61 das Hochdruckbegrenzungsventil 82 hierzu parallel geschaltet wird. Am Druckbegrenzungsventil 82 kann daher sinnvollerweise nur ein niedrigerer Druckgrenzwert eingestellt werden als am Ventil 70, was gleichbedeutend damit ist, daß in der durchgesteuerten Stellung des Ventils 61 nur ein niedrigerer Begrenzungsdruck als in der federzentrierten Stellung dieses Ventils eingestellt werden kann.

Mit dem in Fig. 4 gezeigten Ausführungsbeispiel wird dieser Nachteil dadurch vermieden, daß das Ventil 70 in einen der auswahlseitigen Steuerstränge des Wechselventils 61 gelegt wird, so daß die Einstellung des Begrenzungsdrucks in beiden Schaltstellung unabhängig voneinander erfolgen kann. Weiter sind in den beiden Steuersträngen Regelventile 200 und 300 angeordnet, deren Steuereingänge über das Wechselventil 72 mit der Hochdruckseite der Hydropumpe 6 verbunden sind und die den am Eingang anstehenden Vorgabedruck p₁ bzw. p₂ nach Maßgabe einer hyberbolischen Abhängigkeit aus Hochdruck und Fördermenge (Vorgabewert p₁,p₂) einregulieren. Damit kann eine an die Anforderungen beim Fördervorgang und beim Umschaltvorgang angepaßte Drehmomentbegrenzung für den Antriebsmotor der Pumpe 6 eingestellt werden.

## Patentansprüche

1. Steuerungsanordnung für eine Zweizylinder-Dickstoffpumpe mit mindestens einer durch ein Vorgabesignal (p₁, p₂) in ihrer Fördermenge einstellbaren Hydropumpe (6), mit zwei mit einem Materialaufgabebehälter kommunizierenden, mittels durch die Hydropumpe (6) angesteuerter Antriebszylinder (5,5') im Gegentakt betätigbaren Förderzylindern (1,1'), mit einer die Förderzylinder (1,1') abwechselnd mit dem Materialaufgabebehälter und einer Förderleitung (4) verbindenden, durch einen hydraulischen Umsteuermechanismus (21,21') betätigbaren, vorzugsweise als Rohrweiche ausgebildeten Lenkanordnung (3) für den Materialfluß, mit einer auf das Ende eines jeden Druckhubs der Antriebs- und/oder Förderzylinder ansprechenden Abtasteinrichtung, an deren Ausgang ein einen Umsteuervorgang der Lenkanordnung auslösendes Endlagensignal (x,xx) abgreifbar ist, und mit einem ausgangsseitig mit einem Fördermengenregler (18) der Hydropumpe (6) verbundenen Schaltelement (60, 61), das einen mit den Endlagensignalen (x,xx) oder mit aus den Endlagensignalen durch Signalumformung abgeleiteten Steuersignalen beaufschlagten Steuereingang sowie mindestens zwei durch den Signalpegel am Steuereingang einstellbare Schaltstellungen zur Durchsteuerung unterschiedlicher Vorgabesignale (p₁,p₂) auf den Fördermengenregler (18) aufweist, **dadurch gekennzeichnet**, daß die Antriebszylinder (1,1') und der hydraulische Umsteuermechanismus (21,21') der Lenkanordnung (3) über eine Folgesteuerung abwechselnd mit Drucköl aus der gleichen Hydropumpe (6) betatigbar sind, und daß der Fördermengenregler (18) der Hydropumpe (6) während des Druckhubs der Antriebszylinder (5,5') und des Umsteuervorgangs des hydraulischen Umsteuermechanismus (21,21') mit voneinander unabhängigen Vorgabesignalen (p₁,p₂) beaufschlagt wird und wobei die Hubumkehr in den Antriebszylindern (5,5') am Ende eines jeden Umsteuervorgangs der Lenkanordnung auslösbar ist.

2. Steuerungsanordnung nach Anspruch 1, **dadurch gekennzeichnet**, daß die Vorgabesignale (p₁,p₂) eine nach Maßgabe der Schaltstellung des Schaltelements (60,61) auswählbare funktionelle Abhängigkeit von Betriebsparametern der Zweizylinder-Dickstoffpumpe, insbesondere der Hydropumpe aufweist.

3. Steuerungsanordnung nach Anspruch 2, **dadurch gekennzeichnet**, daß die Vorgabesignale (p₁,p₂) in Abhängigkeit von einem nach Maßgabe der Schaltstellung des Schaltelements (60,61) auswählbaren maximalen Förderdruck der Hydropumpe (6) einstellbar sind.

4. Steuerungsanordnung nach Anspruch 2 oder 3, **dadurch gekennzeichnet**, daß die Vorgabesignale (p₁,p₂) in Abhängigkeit von einem nach Maßgabe der Schaltstellung des Schaltelements (60,61) auswählbaren Maximalwert des Produkts aus Fördermenge und Förderdruck der Hydropumpe (6) veränderbar sind.

5. Steuerungsanordnung nach einem der Ansprüche 1 bis 4, **dadurch gekennzeichnet**, daß vor dem Steuereingang des Schaltelements (60,61) ein eingangsseitig mit dem Endlagensignal (x,xx) beaufschlagbarer Signalumformer (62,63) angeordnet ist, dessen Ausgangssignal eine gegenüber dem Endlagensignal einstellbar nacheilende Rückflanke aufweist.

6. Steuerungsanordnung nach Anspruch 5, **dadurch gekennzeichnet**, daß das Ausgangssignal des Signalumformers (62,63) eine mit dem Endlagensignal (x,xx) zeitlich im wesentlichen zusammenfallende Vorderflanke aufweist.

7. Steuerungsanordnung nach Anspruch 5 oder 6, **dadurch gekennzeichnet**, daß der Signalumformer (62,63) ein auf die Rückflanke des Endlagensignals (x,xx) ansprechendes Zeitverzögerungsglied (66) vorzugsweise mit einstellbarer Verzögerungszeit aufweist.

8. Steuerungsanordnung nach einem der Ansprüche 5 bis 7, **dadurch gekennzeichnet**, daß der hydraulisch ausgebildete Signalumformer (62) eine einstellbare Drossel (66) und ein zur Drossel parallel geschaltetes, von der Abtasteinrichtung (x,xx) zum Steuereingang hin öffnendes Rückschlagventil (64) aufweist.

9. Steuerungsanordnung nach Anspruch 7, **dadurch gekennzeichnet**, daß das Zeitverzögerungsglied eine als Digitalzähler oder als RC-Glied ausgebildete elektronische Schaltung aufweist.

10. Steuerungsanordnung nach einem der Ansprüche 1 bis 9, **dadurch gekennzeichnet**, daß das Schaltelement als Wegeventil (60,61) ausgebildet ist, das ein elektrisch, hydraulisch oder pneumatisch betätigbares Vorsteuerventil als Steuereingang, mindestens zwei auf unterschiedliche Vorgabesignale (p₁,p₂) einstellbare Auswahlanschlüsse und einen mit dem Fördermengenregler (18) der Hydropumpe (6) verbundenen und wahlweise mit einem der Auswahlanschlüsse verbindbaren Arbeitsanschluß (pₛ) aufweist.

11. Steuerungsanordnung nach Anspruch 10, **dadurch gekennzeichnet**, daß mindestens einer der Auswahlanschlüsse mit einem variabel einstellbaren Vorgabewert (p₁,p₂) beaufschlagbar ist.

12. Steuerungsanordnung nach Anspruch 10 oder 11, **dadurch gekennzeichnet**, daß das Wegeventil zwischen mindestens zwei auf der Seite der Auswahlanschlüsse angeordneten, mit Drosseln (65,125), Druckhalteventilen und/oder Druckbegrenzungsventilen (70,82) bestückten Steuersträngen umsteuerbar ist.

13. Steuerungsanordnung nach einem der Ansprüche 10 bis 12, **dadurch gekennzeichnet**, daß das Wegeventil (60, 61) zwischen mindestens zwei auf der Seite der Auswahlanschlüsse angeordneten Parallelsträngen einer Drosselkette (69,125 bzw. 69,65) umsteuerbar ist.

14. Steuerungsanordnung nach Anspruch 13, **dadurch gekennzeichnet**, daß in mindestens einem der Parallelstränge der Drosselkette eine Einstelldrossel (125, 65) angeordnet ist

15. Steuerungsanordnung nach einem der Ansprüche 12 bis 14, **dadurch gekennzeichnet**, daß die Steuerstränge und/oder die Drosselketten vorzugsweise über eine Hilfspumpe (25) mit einem vorgegebenen Steuerdruck (ND) beaufschlagbar sind.

16. Steuerungsanordnung nach einem der Ansprüche 12 bis 15, **dadurch gekennzeichnet**, daß in mindestens einem der Steuer- oder Drosselstränge ein an einem Steuereingang mit der Hochdruckseite der Hydropumpe (6) verbundenes, das als Hydaulikdruck anstehende Vorgabesignal (p₁,p₂) steuerndes, einstellbares Druckbegrenzungsventil (70,82) angeordnet ist.

17. Steuerungsanordnung nach einem der Ansprüche 12 bis 16, **dadurch gekennzeichnet**, daß in mindestens einem der Steuer- oder Drosselstränge ein mit dem Hochdrucksignal (HD) der Hydropumpe (6) und dem vorzugsweise als Hydraulikdruck anstehenden Vorgabesignal (p₁,p₂) angesteuertes Regelventil (200,300) zur Einstellung des Vorgabesignals (p₁,p₂) in Abhängigkeit vom Produkt aus Hochdruck (HD) und Vorgabewert (p₁,p₂) angeordnet ist.

18. Steuerungsanordnung nach einem der Ansprüche 1 bis 17, **dadurch gekennzeichnet**, daß die Hubumkehr in den Antriebszylindern (5,5') durch einen am Ende eines jeden Umsteuervorgangs der Lenkanordnung (3) betätigbaren Signalgeber (y) auslösbar ist.

## Claims

1. Control arrangement for a two-cylinder viscous material pump, comprising at least one hydro pump (6), the conveying volume of which is adjustable by means of a command signal (p₁, p₂), two conveying cylinders (1, 1'), which communicate with a material supply tank and which are operated in contraflow by means of drive cylinders (5, 5') driven by the hydro pump (6), with a directing mechanism (3) for the material flow, which alternately connects the conveying cylinders (1, 1') to the material supply tank and to a conveying pipe (4) and which is operated by a hydraulic diverting mechanism (21, 21') which is preferably arranged as a pipe branch for the flow of material, with a probe which responds to the end of each pressure stroke of the drive and/or conveying cylinders and at the outlet of which an end-position signal (x, xx) is triggered which initiates a redirecting process of the directing mechanism, and with a switch element (60̸, 61), which is at the outlet connected to a conveying volume control (18) of the hydro pump (6) and which comprises a control input, which is loaded by end-position signals (x, xx) or with control signals which have been derived from the end-position signals by signal conversion, as well as at least two switch positions, which are set by means of the signal level at the control input, for passing on different command signals (p₁, p₂) to the conveying volume control (18), **characterised in that** the drive cylinders (1, 1') and the hydraulic redirecting mechanism (21, 21') of the control arrangement (3) are operated via a servo control alternately by hydraulic oil from the same hydro pump (6), and that, during the pressure stroke of the drive cylinders (5, 5') and the redirecting process of the hydraulic redirecting mechanism (21, 21'), the conveying volume control (18) of the hydro pump (6) is loaded with command signals (p₁, p₂) which are independent of each other and wherein the stroke reversal in the drive cylinders (5, 5') is triggered at the end of each redirecting process of the control arrangement.

2. Control arrangement according to claim 1, **characterised in that** that the command signals (p₁, p₂) have an operational dependence of operating parameters of the two-cylinder viscous material pump, in particular of the hydro pump, which is selected according to the control position of the switch element (60̸, 61).

3. Control arrangement according to claim 2, **characterised in that** the command signals (p₁, p₂) are adjusted in dependence of a maximum conveying pressure of the hydro pump (6) according to the switch position of the switch element (60̸, 61).

4. Control arrangement according to claim 2 or 3, **characterised in that** the command signals (p₁, p₂) can be altered in dependence of a selected maximum value of the product of conveying volume and conveying pressure of the hydro pump (6) according to the switch position of the switch element (60̸, 61).

5. Control arrangement according to one of claims 1 to 4, **characterised in that** in front of the control inlet of the switch element (60̸, 61) is arranged a signal converter (62, 63), which is at the input loaded with the end-position signal (x, xx) and the output signal of which has a rear flank with adjustable lag relative to the end-position signal.

6. Control arrangement according to claim 5, **characterised in that** the output signal of the signal converter (62, 63) has a front flank which substantially coincides temporally with the end-position signal (x, xx).

7. Control arrangement according to claim 5 or 6, **characterised in that** the signal converter (62, 63) has a time-delay element (66), preferably with adjustable delay time, which responds to the rear flank of the end-position signal (x, xx).

8. Control arrangement according to one of claims 5 to 7, **characterised in that** the hydraulic signal converter (62) has an adjustable throttle (66) and a non-return valve (64), which is arranged parallel to the throttle and which opens from the probing mechanism (x, xx) towards the control input.

9. Control arrangement according to claim 7, **characterised in that** the time-delay element has a digital counter or and electronic circuit in the form of an RC unit.

10. Control arrangement according to one of claims 1 to 9, **characterised in that** the switch element is arranged as a directional valve (60̸, 61) comprising an electrically, hydraulically or pneumatically operated pre-control valve as input control, at least two selector connections which are adjustable to at least two different command signals (p₁, p₂), and an operational connection (pₛ), which is connected to the conveying volume control (18) of the hydro pump (6) and selectively connectable to one of the selector connections.

11. Control arrangement according to claim 10̸, **characterised in that** at least one of the selector connections is loaded by a variable adjustable command value (p₁, p₂).

12. Control arrangement according to claim 10̸ or 11, **characterised in that** the directional valve can be redirected between at least two control lines, which are arranged at the side of the selector connections and fitted with throttles (65, 125), pressure-maintaining valves and/or pressure-limiting valves (70̸, 82).

13. Control arrangement according to one of claims 10̸ to 12, **characterised in that** the directional valve (60̸, 61) can be redirected between at least two parallel lines of a throttle chain (69, 125 or 69, 65 respectively), which are arranged at the side of the selector connections.

14. Control arrangement according to claim 13, **characterised in that** an adjustment throttle (125, 65) is arranged at least in one of the parallel lines of the throttle chain.

15. Control arrangement according to one of claims 12 to 14, **characterised in that** the control lines and/or the throttle chains are preferably loaded via an auxiliary pump (25) with a specified control pressure (ND).

16. Control arrangement according to one of claims 12 to 15, **characterised in that** in at least one of the control or throttle lines is arranged an adjustable pressure-restricting valve (70̸, 82), which is at one control input connected to the high-pressure side of the hydro pump (6) and which controls the command signal (p₁, p₂) in the form of a hydraulic pressure.

17. Control arrangement according to one of claims 12 to 16, **characterised in that** in at least one of the control or throttle lines is arranged a control valve (20̸0̸, 30̸0̸), which is controlled by the high-pressure signal (HD) of the hydro pump (6) and by the command signal (p₁, p₂) which is preferably in the form of a hydraulic pressure, for the purpose of setting a command signal (p₁, p₂) in dependence of the product of high pressure (HD) and command value (p₁, p₂).

18. Control arrangement according to one of claims 1 to 17, **characterised in that** the stroke reversal in the drive cylinders (5, 5') is initiated by a command mechanism (y) which is triggered at the end of each redirecting process of the control arrangement (3).

## Revendications

1. Dispositif de commande d'une pompe à matières épaisses à deux cylindres comportant au moins une pompe hydraulique (6) à débit réglable par un signal de consigne (p₁, p₂), deux cylindres de refoulement (1, 1') communiquant avec un récipient d'alimentation en matériau et actionnables symétriquement au moyen de vérins d'actionnement (5, 5') commandés par la pompe hydraulique (6), un dispositif directeur du flux de matériau (3) reliant alternativement les cylindres de refoulement (1, 1') au récipient d'alimentation en matériau et à une conduite de refoulement (4), actionnable par un mécanisme hydraulique d'inversion (21, 21') et constitué de préférence d'un aiguillage à tuyau, un dispositif d'exploration fonctionnant à la fin de chaque course de refoulement des vérins d'actionnement et/ou des cylindres de refoulement et à la sortie duquel peut être pris un signal de position extrême (x, xx) déclenchant une inversion du dispositif directeur, et un élément de commutation (60, 61) relié côté sortie à un régulateur de débit (18) de la pompe hydraulique (6) et présentant une entrée de commande à laquelle sont appliqués les signaux de position extrême (x, xx) ou des signaux de commande produits par transformation de ceux-ci ainsi qu'au moins deux positions fonctionnelles pouvant être établies par le niveau de signal à l'entrée de commande, pour l'envoi de différents signaux de consigne (p₁, p₂) au régulateur de débit (18), caractérisé par le fait que les vérins d'actionnement (1, 1') et le mécanisme hydraulique d'inversion (21, 21') du dispositif directeur (3) peuvent être actionnés alternativement par une commande séquentielle par de l'huile sous pression à partir de la même pompe hydraulique (6), et qu'au régulateur de débit (18) de cette pompe hydraulique (6) sont appliqués, pendant la course de refoulement des vérins d'actionnement (5, 5') et l'inversion du mécanisme hydraulique d'inversion (21, 21'), des signaux de consigne indépendants l'un de l'autre (p₁, p₂), et l'inversion de course pouvant être déclenchée dans les vérins d'actionnement (5, 5') à la fin de chaque inversion du dispositif directeur.

2. Dispositif de commande selon la revendication 1, caractérisé par le fait que les signaux de consigne (p₁, p₂) sont en relation fonctionnelle, sélectionnable d'après la position fonctionnelle de l'élément de commutation (60, 61), avec des paramètres de fonctionnement de la pompe à matières épaisses à deux cylindres, en particulier de la pompe hydraulique.

3. Dispositif de commande selon la revendication 2, caractérisé par le fait que les signaux de consigne (p₁, p₂) sont réglables en fonction d'une pression maximale de refoulement de la pompe hydraulique (6) sélectionnable d'après la position fonctionnelle de l'élément de commutation (60, 61).

4. Dispositif de commande selon l'une des revendications 2 et 3, caractérisé par le fait que les signaux de consigne (p₁, p₂) sont modifiables en fonction d'une valeur maximale, sélectionnable d'après la position fonctionnelle de l'élément de commutation (60, 61), du produit du débit par la pression de refoulement de la pompe hydraulique (6).

5. Dispositif de commande selon l'une des revendications 1 à 4, caractérisé par le fait qu'en amont de l'entrée de commande de l'élément de commutation (60, 61) est monté un transducteur (62, 63) auquel peut être appliqué du côté entrée le signal de position extrême (x, xx) et dont le signal de sortie présente un flanc arrière en retard réglable par rapport au signal de position extrême.

6. Dispositif de commande selon la revendication 5, caractérisé par le fait que le signal de sortie du transducteur (62, 63) présente un flanc avant coïncidant sensiblement dans le temps avec le signal de position extrême (x, xx).

7. Dispositif de commande selon l'une des revendications 5 et 6, caractérisé par le fait que le transducteur (62, 63) présente un temporisateur (66), de préférence à temporisation réglable, actionné par le flanc arrière du signal de position extrême (x, xx).

8. Dispositif de commande selon l'une des revendications 5 à 7, caractérisé par le fait que le transducteur (62), hydraulique, présente un réducteur de débit réglable (66) et un clapet de non-retour (64) monté en parallèle avec celui-ci et s'ouvrant du dispositif d'exploration (x, xx) vers l'entrée de commande.

9. Dispositif de commande selon la revendication 7, caractérisé par le fait que le temporisateur présente un circuit électronique constitué d'un compteur numérique ou d'un circuit RC.

10. Dispositif de commande selon l'une des revendications 1 à 9, caractérisé par le fait que l'élément de commutation est constitué d'un distributeur (60, 61) qui présente comme entrée de commande un distributeur pilote à commande électrique, hydraulique ou pneumatique, au moins deux orifices de sélection réglables à différents signaux de consigne (p₁, p₂) et un orifice de travail (pₛ) relié au régulateur de débit (18) de la pompe hydraulique (6) et pouvant être relié sélectivement à un des orifices de sélection.

11. Dispositif de commande selon la revendication 10, caractérisé par le fait qu'à au moins un des orifices de sélection peut être appliquée une valeur de consigne réglable de manière variable (p₁, p₂).

12. Dispositif de commande selon l'une des revendications 10 et 11, caractérisé par le fait que le distributeur peut être commuté entre au moins deux lignes de commande situées du côté des orifices de sélection et équipées de réducteurs de débit (65, 125), d'appareils de maintien de pression et/ou de limiteurs de pression (70, 82).

13. Dispositif de commande selon l'une des revendications 10 à 12, caractérisé par le fait que le distributeur (60, 61) peut être commuté entre au moins deux lignes parallèles d'une chaîne de réducteurs de débit (69, 125 ou 69, 65) situées du côté des orifices de sélection.

14. Dispositif de commande selon la revendication 13, caractérisé par le fait que dans au moins une des lignes parallèles de la chaîne de réducteurs de débit est monté un réducteur de débit réglable (125, 65).

15. Dispositif de commande selon l'une des revendications 12 à 14, caractérisé par le fait qu'aux lignes de commande et/ou aux chaînes de réducteurs de débit peut être appliquée, de préférence par l'intermédiaire d'une pompe auxiliaire (25), une pression de commande fixée (ND).

16. Dispositif de commande selon l'une des revendications 12 à 15, caractérisé par le fait que dans au moins une des lignes de commande ou de réducteurs de débit est monté un limiteur de pression réglable (70, 82) relié à une entrée de commande au côté haute pression de la pompe hydraulique (6) et commandant le signal de consigne (p₁, p₂) appliqué sous forme de pression hydraulique.

17. Dispositif de commande selon l'une des revendications 12 à 16, caractérisé par le fait que dans au moins une des lignes de commande ou de réducteurs de débit est monté un appareil de réglage (200, 300) commandé par le signal haute pression (HD) de la pompe hydraulique (6) et le signal de consigne (p₁, p₂) appliqué de préférence sous forme de pression hydraulique, et destiné au réglage du signal de consigne (p₁, p₂) en fonction du produit de la haute pression (HD) par la valeur de consigne (p₁, p₂).

18. Dispositif de commande selon l'une des revendications 1 à 17, caractérisé par le fait que l'inversion de course peut être déclenchée dans les vérins d'actionnement (5, 5') par un générateur de signaux (y) actionnable à la fin de chaque inversion du dispositif directeur (3).
